# EUROPÄISCHE PATENTSCHRIFT

(11) **EP 1 225 040 B1**
(45) Veröffentlichungstag und Bekanntmachung des Hinweises auf die Patenterteilung: **28.06.2006**
(21) Anmeldenummer: 01128385.0
(22) Anmeldetag: 03.12.2001
(51) Int. Cl.: B41C 1/10, B41N 3/03

(54) **Verfahren zum Bebildern von Oberflächen in Druckmaschinen**
Method of imaging surfaces in printing machines
Procédé de formation d'image dans des presses

(30) Priorität: 20.01.2001 DE 10102562
(43) Veröffentlichungstag der Anmeldung: 24.07.2002
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 641 648
- WO-A-00/46029
- WO-A-00/76779
- GB-A- 2 344 069

## Beschreibung

Die Erfindung betrifft ein Verfahren zum Bebildern von Oberflächen in Druckmaschinen, wobei die zu bebildernde Oberfläche aus einem hydrophilen Material besteht oder die zu bebildernde Oberfläche mit einer hydrophilen Beschichtung versehen und auf diese hydrophile Oberfläche an den motivbildenden Stellen mittels eines Strahldruckers hydrophobes Material aufgebracht wird.

Aus der Druckschrift DE 43 39 493 A1 ist ein Verfahren zum Herstellen einer Druckplatte bekannt geworden, das von einer hydrophilen Plattenoberfläche ausgeht. Es werden Daten bereitgestellt, die eine auf einen Träger zu druckende Grafik und/oder einen Text definieren. Die Daten werden in einem Computer in für den Betrieb einer Maschine geeignete Maschinendaten umgewandelt. Die ausgewählten Abschnitte der Plattenoberfläche, die mit einem bilderzeugenden Material zu beschichten sind, werden definiert. Dazu wird eine Strahldruckeinrichtung mit einem Strahldruckkopf bereitgestellt, der auf die ausgewählten Abschnitte der Plattenoberfläche das bilderzeugende Material aufbringt und die anderen Abschnitte der Plattenoberfläche frei lässt. In der Strahldruckeinrichtung wird ein Vorrat an fotoempfindlichem, flüssigem Bilderzeugungsmaterial bereitgestellt, das zum Erzeugen hydrophober Bereiche auf der Plattenoberfläche härtbar ist. Danach wird das Bilderzeugungsmaterial mit Strahlungsenergie belichtet, um ein gehärtetes Bild zu erzeugen.

Um die hydrophile Oberfläche für das hydrophobe Material aufnahmefähig zu machen und ein Verlaufen der aufgebrachten Motive zu verhindern, wird die Platte aufgeraut. Das erfolgt hier durch eine Granulier-Einrichtung.

Diese Lösung ist aufwendig und beim Bebildern in der Druckmaschine kaum zu realisieren.

Ausgehend von diesem Stand der Technik ist es Aufgabe der Erfindung, ein Verfahren zu schaffen, durch das ein Verlaufen der motivbildenden Stellen verhindert wird.

Erfindungsgemäß wird die Aufgabe durch die Merkmale des 1. und des 2. Anspruchs gelöst.

Die Anwendung des erfindungsgemäßen Verfahrens hat den Vorteil, dass sich nunmehr die motivbildenden Stellen scharfkantig ausbilden können und ein Ineinanderlaufen der Beschichtungen ausgeschlossen wird. Dabei ist es unerheblich, ob das hydrophobe Material der motivbildenden Elemente auf die hydrophile Beschichtung aufgebracht wird oder die motivbildenden Stellen durch Abdecken der hydrophoben Oberfläche mit hydrophilem Material erzeugt werden.

Die Erfindung wird nachfolgend an Hand von zwei Ausführungsbeispielen näher erläutert.

Das erste Ausführungsbeispiel geht von einem konventionellen Plattenzylinder aus, dessen Oberfläche mit einer hydrophilen Oberfläche versehen ist. In einer anderen Ausführung ist dieser Plattenzylinder mit einer Druckplatte versehen, die eine hydrophile Beschichtung aufweist. Es ist ebenfalls möglich, in einem vorgelagerten Bearbeitungsschritt den Plattenzylinder bzw. die Druckplatte erst mit einer derartigen Beschichtung zu versehen.

Auf die hydrophile Oberfläche wird an den motivbildenden Stellen durch einen Tintenstrahldrucker ein Haftvermittler aufgetragen. Um dessen Haftfähigkeit auf der hydrophilen Beschichtung des Plattenzylinders bzw. der Druckplatte zu sichern, ist ein in der Druckindustrie übliches Netzmittel beigemischt.

Der Haftvermittler besitzt eine feinporöse Struktur. Diese Struktur wird gezielt erzeugt, indem ein Schaumbildner in der erforderlichen Menge zugegeben wird. Durch diesen Schaumbildner wird nicht nur die feinporöse Struktur ausgebildet, sondern insbesondere auch eine offenporige Oberfläche profiliert.

Diese offenporige Oberfläche bildet den Haftgrund für die unmittelbar nach dem Aufbringen des Haftvermittlers erfolgende Bebilderung. Die Bebilderung erfolgt, indem die motivbildenden, mit dem Haftvermittler versehenen Stellen, durch ein hydrophobes Material belegt werden. Die Offenporigkeit des Haftvermittlers erhöht nicht nur die Haftung des hydrophoben Materials, sondern hält dieses auch in den offenen Poren der Oberfläche und verhindert dessen Verlaufen. Damit erscheinen die Randzonen der motivbildenden Stellen scharfkantig.

Im zweitem Ausführungsbeispiel wird von einem konventionellen Plattenzylinder ausgegangen, dessen Oberfläche mit einer hydrophoben Oberfläche versehen ist. In einer anderen Ausführung ist dieser Plattenzylinder mit einer Druckplatte versehen, die eine hydrophobe Beschichtung aufweist. Es ist ebenfalls möglich, in einem vorgelagerten Bearbeitungsschritt den Plattenzylinder bzw. die Druckplatte erst mit einer derartigen Beschichtung zu versehen.

Auf die hydrophobe Oberfläche wird an den nicht motivbildenden Stellen durch einen Tintenstrahldrucker ein Haftvermittler aufgetragen. Dieser Haftvermittler weist analoge Eigenschaften zu dem im erstem Ausführungsbeispiel beschriebenen Haftvermittler auf und haftet damit gut auf der hydrophoben Oberfläche.

Unmittelbar danach wird zum Erzeugen der nicht motivbildenden Elemente auf die offenporige Oberfläche des Haftvermittlers ein hydrophiles Material aufgebracht. Bedingt durch die Eigenschaft des Haftvermittlers wird auch dieses Material auf dessen Oberfläche gut fixiert und bildet scharfe Übergänge.

## Patentansprüche

1. Verfahren zum Bebildern von Oberflächen in Offset-Rotationsdruckmaschinen, wobei
- die zu bebildernde Oberfläche aus einem hydrophilen Material besteht oder die zu bebildernde Oberfläche mit einer hydrophilen Beschichtung versehen und diese hydrophile Oberfläche bebildert wird, indem an den motivbildenden Stellen durch einen Strahldrucker hydrophobes Material aufgebracht wird oder
- die zu bebildernde Oberfläche aus einem hydrophoben Material besteht oder die zu bebildernde Oberfläche mit einer hydrophoben Beschichtung versehen und diese hydrophobe Oberfläche bebildert wird, indem an den nicht motivbildenden Stellen durch einen Strahldrucker hydrophiles Material aufgebracht wird,
**dadurch gekennzeichnet, dass**
- ausschließlich an den motivbildenden Stellen unmittelbar vor dem Auftragen des hydrophoben Materials auf diese Stellen ein Haftvermittler auf die hydrophile Oberfläche aufgetragen bzw.
- ausschließlich an den nicht motivbildenden Stellen vor dem Auftragen des hydrophilen Materials auf diese Stellen ein Haftvermittler auf die hydrophobe Oberfläche aufgetragen wird.

2. Verfahren zum Bebildern von Oberflächen in Druckmaschinen nach Anspruch 1, **dadurch gekennzeichnet, dass** der Haftvermittler durch den Strahldrucker aufgetragen wird.

3. Verfahren zum Bebildern von Oberflächen in Druckmaschinen nach Anspruch 1, **dadurch gekennzeichnet, dass** der Auftrag des Haftvermittlers zeitlich unmittelbar vor dem Auftragen des hydrophilen bzw. hydrophoben Materials erfolgt.

4. Verfahren zum Bebildern von Oberflächen in Druckmaschinen nach Anspruch 1, **dadurch gekennzeichnet, dass** der Haftvermittler ein Netzmittel enthält.

5. Verfahren zum Bebildern von Oberflächen in Druckmaschinen nach Anspruch 1, **dadurch gekennzeichnet, dass** der Haftvermittler eine feinporöse Struktur aufweist, wobei die Oberfläche des aufgebrachten Haftvermittlers offenporig ist.

6. Verfahren zum Bebildern von Oberflächen in Druckmaschinen nach Anspruch 1, **dadurch gekennzeichnet, dass** dem Haftvermittler ein Schaumbildner beigemischt ist.

## Claims

1. Method for producing images on surfaces in rotary offset printing machines, wherein
- the surface to be provided with an image consists of a hydrophilic material or the surface to be provided with an image is provided with a hydrophilic coating and this hydrophilic surface is provided with an image in that hydrophobic material is applied to the motif-forming places by a jet printer or
- the surface to be provided with an image consists of a hydrophobic material or the surface to be provided with an image is provided with a hydrophobic coating and this hydrophobic surface is provided with an image in that hydrophilic material is applied to the non-motif-forming places by a jet printer,
**characterised in that**
- an adhesive agent is applied to the hydrophilic surface exclusively as the motif-forming places directly before application of the hydrophobic material to these places or
- an adhesive agent is applied to the hydrophobic surface exclusively at the non-motif-forming places before application of the hydrophilic material to these places.

2. Method of producing images on surfaces in printing machines according to claim 1, **characterised in that** the adhesive agent is applied by the jet printer.

3. Method of producing images on surfaces in printing machines according to claim 1, **characterised in that** the application of the adhesive agent takes place directly in time prior to application of the hydrophilic or hydrophobic material.

4. Method of producing images on surfaces in printing machines according to claim 1, **characterised in that** the adhesive agent contains a wetting agent.

5. Method of producing images on surfaces in printing machines according to claim 1, **characterised in that** the adhesive agent comprises a fine porous structure, wherein the surface of the applied adhesive agent is open-pored.

6. Method of producing images on surfaces in printing machines according to claim 1, **characterised in that** a foam forming agent is admixed to the adhesive agent.

## Revendications

1. Procédé d'illustration de surfaces dans des machines rotatives d'impression offset selon lesquelles :
- la surface à illustrer est une matière hydrophile ou est munie d'un revêtement hydrophile et pour illustrer cette surface hydrophile une imprimante à jet applique de la matière hydrophobe aux endroits constituant le motif, ou,
- la surface à illustrer se compose d'une matière hydrophobe ou est munie d'un revêtement hydrophobe et on illustre cette surface hydrophobe en appliquant aux endroits qui ne constituent pas le motif, une matière hydrophile à l'aide d'une imprimante à jet,
**caractérisé en ce que**
- exclusivement aux endroits constituant des motifs, directement avant d'appliquer la matière hydrophobe sur ces endroits, on applique un agent d'adhésif sur la surface hydrophile ou,
- exclusivement aux endroits qui ne constituent pas des motifs d'image, on applique un agent adhésif sur la surface hydrophobe avant d'appliquer la matière hydrophile.

2. Procédé d'illustration de surface dans des machines d'impression selon la revendication 1,
**caractérisé en ce que**
l'agent adhésif est appliqué par une imprimante à jet.

3. Procédé d'illustration de surface dans des machines d'impression selon la revendication 1,
**caractérisé en ce que**
l'application de l'agent adhésif se fait directement avant d'appliquer la matière hydrophile ou hydrophobe.

4. Procédé d'illustration de surface dans des machines d'impression selon la revendication 1,
**caractérisé en ce que**
l'agent adhésif contient un agent de réticulation.

5. Procédé d'illustration de surface dans des machines d'impression selon la revendication 1,
**caractérisé en ce que**
l'agent adhésif a une structure à porosité fine, la surface de l'agent adhésif appliqué étant à pores filaires.

6. Procédé d'illustration de surface dans des machines d'impression selon la revendication 1,
**caractérisé en ce qu'**
un agent moussant est mélangé à l'agent adhésif.
